# EUROPÄISCHE PATENTANMELDUNG

(11) **EP 2 039 850 A2**
(43) Veröffentlichungstag der Anmeldung: **25.03.2009**
(21) Anmeldenummer: 08016283.7
(22) Anmeldetag: 16.09.2008
(51) Int. Cl.: E04H 6/18

(54) **Bauwerk zum Abstellen von Fahrzeugen**

(30) Priorität: 19.09.2007 DE 102007044961
(71) Anmelder: DirectPark GmbH, 74074 Heilbronn (DE)
(72) Erfinder: Racic, Roman, 74074 Heilbronn (DE); Racic, Alexander, 74081 Heilbronn (DE)
(74) Vertreter: Holzwarth-Rochford, Andreas

(57) **Zusammenfassung**

Die vorliegende Erfindung betrifft ein Bauwerk zum Abstellen von Fahrzeugen, insbesondere Kraftfahrzeugen, umfassend zumindest eine Regalanordnung zur Aufnahme von zumindest einem Fahrzeug in zumindest einem Regalfach und zumindest ein Regalbediengerät zur Bewegung des Fahrzeugs in dem Bauwerk, wobei das Regalbediengerät derartig relativ zu der Regalanordnung verfahrbar ist, daß das Fahrzeug zumindest einem vorherbestimmten ersten Regalfach der Regalanordnung zuführbar und/oder aus diesem ersten Regalfach entnehmbar ist, wobei die Regalanordnung zumindest ein Fahrregal umfaßt, welches derartig in zumindest einer Richtung in dem Bauwerk bewegbar ist, daß zumindest ein Freiraum benachbart zu dem Fahrregal bildbar ist, wobei das Regalbediengerät in dem Freiraum einfahrbar und/oder in dem Freiraum bewegbar ist, wobei das Fahrregal über zumindest eine Verfahreinrichtung auf zumindest einer Bodenfläche des Bauwerks direkt abstützend gelagert ist.

## Beschreibung

Die Erfindung betrifft ein Bauwerk zum Abstellen von Fahrzeugen, insbesondere Kraftfahrzeugen, umfassend zumindest eine Regalanordnung zur Aufnahme von zumindest einem Fahrzeug in zumindest einem Regalfach und zumindest ein Regalbediengerät zur Bewegung des Fahrzeugs in dem Bauwerk, wobei das Regalbediengerät derartig relativ zu der Regalanordnung verfahrbar ist, daß das Fahrzeug zumindest einem vorherbestimmten ersten Regalfach der Regalanordnung zuführbar und/oder aus diesem ersten Regalfach entnehmbar ist, wobei die Regalanordnung zumindest ein Fahrregal umfaßt, welches derartig in zumindest einer Richtung in dem Bauwerk bewegbar ist, daß zumindest ein Freiraum benachbart zu dem Fahrregal bildbar ist, wobei das Regalbediengerät in dem Freiraum einfahrbar und/oder in dem Freiraum bewegbar ist.

Bisher sind automatische Garagen, bei denen eine Fahrgasse für einen Kran oder ein Regalbediengerät nicht zum Abstellen von Fahrzeugen genutzt wird, bekannt. Eine derartige Parkvorrichtung wird beispielsweise in der DE 40 42 646 C2 offenbart.

Ferner sind automatische Garagen mit verfahrbaren, hängenden Regalen bekannt. So offenbart beispielsweise die DE 198 51 537 C2 ein gattungsgemäßes Bauwerk in Form eines automatischen Kleinparkhauses, bei dem verfahrbare, hängende Regale in eine Fahrgasse eines Krans bzw. Regalbediengeräts verschoben werden können.

Dies hat im ersten Fall, also bei Freihaltung einer Fahrgasse, den Nachteil, daß ein Teil des zur Verfügung stehenden Volumens nicht für Parkregale also nicht zum Abstellen von Fahrzeugen benutzt werden kann. Im zweiten Fall, also bei Verwendung von hängenden Regalen, hat es den Nachteil, daß das gesamte Gewicht der Fahrregale inklusive abgestellter Fahrzeuge und Verschiebeeinrichtungen, wie Paletten, über eine tragende Balkenkonstruktion (Fahrbalken) abgefangen werden muß. Dieser "Schwebebalken" kann dabei bei Verwendung von Deckenkränen oder Portalkränen nicht zwischendrin, also im überspannten Bereich, abgefangen bzw. abgestützt werden, sondern nur an den Enden. Dadurch wird die mögliche Traglast, und damit die Anzahl der hängenden Regale, stark begrenzt, bzw. der Aufwand zum Abfangen der auftretenden Lasten steigt überproportional.

Es ist Aufgabe der vorliegenden Erfindung die aus dem Stand der Technik bekannten Bauwerke zum Abstellen von Fahrzeugen derartig weiterzuentwickeln, daß die bekannten Nachteile überwunden werden, insbesondere ein Bauwerk zur Verfügung gestellt wird, welches eine größtmögliche Volumennutzung für das Abstellen von Fahrzeugen ermöglicht und dessen mögliche Größe gesteigert ist.

Diese Aufgabe wird dadurch gelöst, daß das Fahrregal über zumindest eine Verfahreinrichtung auf zumindest einer Bodenfläche des Bauwerks abstützend gelagert ist.

Weiterhin kann dabei vorgesehen sein, daß das Regalbediengerät an zumindest einer Tragstruktur des Bauwerks hängend gelagert ist.

Die Erfindung schlägt auch vor, daß das Regalbediengerät in zumindest zwei Raumrichtungen, vorzugsweise drei Raumrichtungen, verfahrbar ist.

Bevorzugt ist dabei, daß die Verfahreinrichtung zumindest eine Schiene, zumindest eine Rolle, zumindest eine Walze, zumindest einen Kettenantrieb, zumindest eine Luftkissenanordnung und/oder zumindest eine Magnetschwebeanordnung umfaßt.

Schließlich kann ein erfindungsgemäßes Bauwerk dadurch gekennzeichnet sein, daß die Regalanordnung zumindest ein im wesentlichen stationär in dem Bauwerk angeordnetes Festregal umfaßt, wobei das Fahrzeug dem Festregal, vorzugsweise über zumindest eine Verschiebeeinrichtung, aus dem Regalbediengerät zuführbar ist und/oder zumindest das Fahrzeug aus dem Festregal, vorzugsweise über zumindest eine Verschiebevorrichtung, in das Regalbediengerät entnehmbar ist.

Die vorliegende Erfindung basiert auf der überraschenden Erkenntnis, daß durch die Abstützung von verfahrbaren Regalen auf der Bodenfläche in einem Bauwerk zum Abstellen von Fahrzeugen, insbesondere in einem Parkhaus, die zuvor beschriebenen Nachteile vermieden werden können. Insbesondere kann eine maximale Raumnutzung erreicht werden und die Größe des Bauwerks im Vergleich zu den aus dem Stand der Technik bekannten Bauwerken vergrößert werden. Die verfahrbaren Regale laufen beispielsweise auf Schienen am Boden oder auf erhöhten Schienen (Fahrzeug wird seitlich oder auch in Längsrichtung verfahren). Die Lasten werden damit direkt in das Fundament eingeleitet und der Aufwand zum Abfangen der entstehenden Gewichte steigt proportional. Es können beliebig viele Fahrregale auf einer Schiene angeordnet werden und auch der Anzahl übereinander angeordneten Parkebenen ist nur durch die Materialfestigkeit und die Standstabilität der Regale eine Grenze gesetzt. Die einzelnen Regale werden vorzugsweise dabei durch jeweils eigene Antriebe unabhängig von einander verfahren, oder durch Seilzüge bewegt.

Ein Kran oder vorzugsweise ein Regalbediengerät führen zur Zuführung von Fahrzeugen in die einzelnen Regalfächer oder zur Entnahme von Fahrzeugen aus den Regalfächern dabei insbesondere eine Querbewegung oberhalb der letzten Regalebene aus.

Die Erfindung ermöglicht es schließlich, daß automatische Garagen sowohl unterirdisch als auch oberirdisch gebaut werden können und sowohl als Quartiersgarage, als auch als öffentliche Garage betrieben werden können.

Weitere Merkmale und Vorteile der Erfindung ergeben sich aus der nachfolgenden Beschreibung, in der vorteilhafte Ausführungsformen der Erfindung anhand von Zeichnungen erläutert sind. Dabei zeigt:
- Figur 1: eine Frontansicht auf eine Regalanordnung eines erfindungsgemäßen Bau- werks; und
- Figur 2: eine Frontansicht auf eine Regalanordnung eines weiteren erfindungsgemäßen Bauwerks.

Figur 1 zeigt eine Anordnung von Fahrregalen 1 auf der linke Seite und Festregalen 5 auf der rechten Seite. In den Regalen 1 und 5 können Fahrzeuge 7 abgestellt werden. Dabei können die Fahrzeuge 7 über nicht dargestellte Verschiebeeinrichtungen aus einem Regalbediengerät 2, welches vorzugsweise als Kran ausgebildet ist, in die Regale 1 oder in die Regale 5 und umgekehrt überführt werden. Zur Überführung in die Regale 5 werden die Fahrzeuge 7 in ihrer Längsrichtung verfahren, während sie zur Überprüfung in die Regale 1 seitlich verfahren werden. Die Fahrregale 1 stehen auf Rollen 3, die auf Schienen 4 laufen. Die Fahrregale 1 können sich in die Bildebene der Figur 1 hinein oder heraus bewegen. Der Kran oder das Regalbediengerät 2 kann dabei oberhalb der Fahrregale 1 ebenfalls in die Bildebene hinein oder heraus verfahren werden.

Figur 2 zeigt eine Anordnung von Fahrregalen 1' von vorne. Diese Fahrregale 1' stehen auf Rollen 3' und können sich auf Schienen 4' in Figur 2 nach rechts und links bewegen. Dadurch öffnet sich für den Kran bzw. das Regalbediengerät 2' eine Gasse 9', in der eine Auf- bzw. Abwärtsbewegung möglich ist. Der Kran bzw. das Regalbediengerät 2' können in oberster Position in Figur 2 auch nach rechts und links verfahren. Dies ermöglicht es, daß durch das Regalbediengerät 2' Regalfächer von in Figur 2 nicht dargestellte Festregalen angefahren werden können, um ein Fahrzeug 7' in diese Festregal zu überführen. Nachdem das Regalbediengerät 2' die Gasse 9' wieder verlassen hat, können die Fahrregale 1' so verschoben werden, daß Fahrzeuge 7' aus den Festregalen in die Fahrregale 1' und umgekehrt überführt werden können. Auch können Fahrzeuge 7' direkt aus dem Regalbediengerät 2' in Regalfächer der Fahrregale 1' und umgekehrt überführt werden. Dazu wird durch Verfahren der Fahrregale 1' eine Gasse 9' neben dem jeweiligen Fahrregal 1' gebildet und das Regalbediengerät 2' auf die Höhe des gewünschten Regalfachs abgesenkt und ein Fahrzeug 7' über nicht dargestellte Verschiebeeinrichtungen in das Regalfach des Fahrregals 1' und umgekehrt verschoben.

Die in der vorstehenden Beschreibung, in den Zeichnungen sowie in den Ansprüchen offenbarten Merkmale der Erfindung können sowohl einzeln als auch in jeder beliebigen Kombination für die Verwirklichung der Erfindung in ihren verschiedenen Ausführungsformen wesentlich sein.

### Bezugszeichenliste

- 1, 1': Fahrregale
- 2, 2': Regalbediengerät
- 3, 3': Laufrollen
- 4, 4': Schiene
- 5: Festregal
- 7, 7': Fahrzeug
- 9': Gasse

## Patentansprüche

1. Bauwerk zum Abstellen von Fahrzeugen (7, 7'), insbesondere Kraftfahrzeugen, umfassend zumindest eine Regalanordnung (1, 1', 5) zur Aufnahme von zumindest einem Fahrzeug (7, 7') in zumindest einem Regalfach und zumindest ein Regalbediengerät (2, 2') zur Bewegung des Fahrzeugs (7, 7') in dem Bauwerk, wobei das Regalbediengerät (2, 2') derartig relativ zu der Regalanordnung (1, 1', 5) verfahrbar ist, daß das Fahrzeug (7, 7') zumindest einem vorherbestimmten ersten Regalfach der Regalanordnung (1, 1', 5) zuführbar und/oder aus diesem ersten Regalfach entnehmbar ist, wobei die Regalanordnung zumindest ein Fahrregal (1, 1') umfaßt, welches derartig in zumindest einer Richtung in dem Bauwerk bewegbar ist, daß zumindest ein Freiraum (9') benachbart zu dem Fahrregal (1, 1') bildbar ist, wobei das Regalbediengerät (2, 2') in dem Freiraum (9') einfahrbar und/oder in dem Freiraum (9') bewegbar ist, **dadurch gekennzeichnet, daß**
das Fahrregal (1, 1') über zumindest eine Verfahreinrichtung (3, 3', 4, 4') auf zumindest einer Bodenfläche des Bauwerks direkt abstützend gelagert ist.

2. Bauwerk nach Anspruch 1, **dadurch gekennzeichnet, daß**
das Regalbediengerät (2, 2') an zumindest einer Tragstruktur des Bauwerks hängend gelagert ist.

3. Bauwerk nach Anspruch 1 oder 2, **dadurch gekennzeichnet, daß**
das Regalbediengerät (2, 2') in zumindest zwei Raumrichtungen, vorzugsweise drei Raumrichtungen, verfahrbar ist.

4. Bauwerk nach einem der vorangehenden Ansprüche, **dadurch gekennzeichnet, daß**
die Verfahreinrichtung zumindest eine Schiene (4, 4'), zumindest eine Rolle (3, 3'), zumindest eine Walze, zumindest einen Kettenantrieb, zumindest eine Luftkissenanordnung und/oder zumindest eine Magnetschwebeanordnung umfaßt.

5. Bauwerk nach einem der vorangehenden Ansprüche, **dadurch gekennzeichnet, daß**
die Regalanordnung zumindest ein im wesentlichen stationär in dem Bauwerk angeordnetes Festregal (5) umfaßt, wobei das Fahrzeug (7, 7') dem Festregal (5), vorzugsweise über zumindest eine Verschiebeeinrichtung, aus dem Regalbediengerät (2, 2') zuführbar ist und/oder zumindest das Fahrzeug (7, 7') aus dem Festregal (5), vorzugsweise über zumindest eine Verschiebevorrichtung, in das Regalbediengerät (2, 2') entnehmbar ist.
